# EUROPÄISCHE PATENTSCHRIFT

(11) **EP 0 962 292 B1**
(45) Veröffentlichungstag und Bekanntmachung des Hinweises auf die Patenterteilung: **14.01.2004**
(21) Anmeldenummer: 99108033.4
(22) Anmeldetag: 23.04.1999
(51) Int. Cl.: B26D 1/11, B26D 1/553, B26D 3/20

(54) **Maschine zum Schneiden von Lebensmitteln**
Machine for cutting food
Machine pour la coupe d'aliments

(30) Priorität: 04.06.1998 DE 19824962
(43) Veröffentlichungstag der Anmeldung: 08.12.1999
(73) Patentinhaber: Reifenhäuser, Uwe, Dipl.-Ing., 57632 Flammersfeld (DE)
(72) Erfinder: Reifenhäuser, Uwe, Dipl.-Ing., 57632 Flammersfeld (DE)
(74) Vertreter: Bauer, Dirk, Dipl.-Ing. Dipl.-Kfm.

(56) Entgegenhaltungen:
- WO-A-93/20984
- DE-A- 2 155 175
- DE-A- 4 222 198
- US-A- 2 437 122

## Beschreibung

Die Erfindung betrifft eine Maschine zum Schneiden von Lebensmitteln, insbesondere von Fleischwaren, in Scheiben oder Streifen, mit einer Schneideinrichtung, die mindestens ein oszillierend antreibbares Messergatter aufweist, sowie mit einer Vorschubeinrichtung, mit der das Schneidgut der Schneideinrichtung zuführbar ist, wobei das Messergatter einen Messerrahmen aufweist, innerhalb dessen eine Mehrzahl von parallel zueinander ausgerichteten Messern einspannbar ist, wobei der Messerrahmen (13v, 13h) starr mit mindestens zwei Hubstangen (16v, 16h) koppelbar ist, die linear oszillierend antreibbar und außerhalb eines Förderquerschnitts des zu schneidenden Lebensmittels angeordnet sind und wobei eine die Hubstangen (16v, 16h) verbindende Traverse (18v, 18h) innerhalb eines unteren Antriebskastens (17) der Maschine (1) angeordnet ist.

Eine derartige Schneidemaschine ist beispielsweise aus der US 2,437,122 bekannt. Der dortige Messerrahmen ist an einem U-förmigen Hilfsrahmen befestigt, an dessen Unterseite zwei Hubstangen angeschlossen sind. Diese Hubstangen befinden sich in relativ geringem Abstand zueinander und durchdringen eine obere Trennwand eines Antriebsgehäuses in Durchführungen, die sich innerhalb der vertikalen Projektion des Messerrahmens in die Trennwandebene befinden. Es ist daher zu befürchten, dass Schneidgutteile einerseits in den Bereich zwischen den Messerrahmen und den U-förmigen Hilfsrahmen eindringen und des Weiteren in den Bereich der Durchführungen der Hubstangen in das Antriebsgehäuse gelangen und dort aufgrund der auftretenden Relativbewegungen zerstört bzw. zerquetscht werden, was wiederum zu einem erhöhten Reinigungsaufwand sowie Problemen hinsichtlich der hygienischen Eigenschaften derartiger Maschinen führt.

Des Weiteren ist aus der DE 21 55 175 A1 noch eine vergleichbare Schneidemaschine bekannt, bei der der Messerrahmen jedoch lediglich mit einer einzigen mittig angeordneten Hubstange verbunden ist. Die Durchführung dieser Hubstange durch eine Trennwand des Antriebskastens erfolgt innerhalb der vertikalen Projektion des Messerrahmens in die Trennwandebene. Aus diesem Grunde ist mit den gleichen Problemen bezüglich einer Schneidgutzerstörung sowie bezüglich der Hygieneeigenschaften zu rechnen, wie dies bei der Maschine gemäß der US 2,437,122 der Fall ist.

Eine weitere Schneidmaschine ist beispielsweise aus der DE 42 22 198 A1 bekannt. Das in dieser Maschine verwendete Gatter ist als sogenanntes Gegenlaufgatter ausgebildet, bei dem zwei als Spannrahmen bezeichnete Messerrrahmen jeweils eine Messergruppe aufnehmen. Dabei sind die längeren Messer der einen Gruppe in Schlitzen von Querschenkeln eines Spannrahmens der kürzeren Messer der anderen Gruppe geführt. Auf diese Weise können beide Messergruppen in der gleichen Ebene angeordnet werden, ohne daß sich die Messer selbst oder ihre Spannrahmen bei der gegenläufigen Bewegung behindern.

Das Gatter der bekannten Maschine läßt sich daher in vorteilhafter Weise mit einem nachgeschalteten, rotierenden Abschneidemesser kombinieren, das in einer Ebene verläuft, die unmittelbar an die hinteren Stirnflächen der Messer anschließt.

Jeder der Spannrahmen ist mit seinen parallel zu den Messern verlaufenden Rahmenschenkeln, die als Hohlstangen ausgebildet sind, in daran angepaßten Führungsmuffen eines Führungsrahmens gelagert. Dieser weist einen Durchbruch entsprechend dem Förderquerschnitt auf und wird vor der Austrittsöffnung eines Zuführschachts befestigt.

Gewisse Schwierigkeiten treten bei der an sich bewährten Maschine dann auf, wenn diese gereinigt werden muß. Zu diesem Zweck müssen die Messergatter zusammen mit den jeweiligen Führungsrahmen von der Maschine abgebaut werden. Dabei sind insbesondere die Führungsmuffen der Führungsrahmen bzw. die darin verschiebbaren Rahmenschenkel der Messerrahmen nur sehr schwer zugänglich. Aufgrund ihrer direkten Nähe zu dem Förderquerschnitt ist es nämlich unvermeidlich, daß Teile des Schneidguts zwischen die geführten Schenkel des Messerrahmens und die Führungsmuffen gelangen und dabei zum Teil zerquetscht bzw. zerrieben werden. Derartige Verschmutzungen lassen sich nur sehr schwer entfernen und sind angesichts der strengen Hygieneanforderungen bei derartigen Maschinen äußerst unerwünscht.

Ein weiterer Nachteil der bekannten Maschine liegt darin, daß insbesondere bei größeren Förderquerschnitten die zu Reinigungszwecken zu entfernende Einheit, bestehend aus Messergatter und zugeordnetem Führungsrahmen, sehr schwer ist. Die Handhabung zu Reinigungszwecken ist aus diesem Grunde sehr unvorteilhaft. Eine Möglichkeit zur Verringerung des Gewichts der zu handhabenden Teile besteht darin, das Messergatter in seine Einzelbestandteile, nämlich Rahmenschenkel und einzelne Messer, zu zerlegen. Eine derartige Zerlegung erfordert jedoch einen sehr großen Zeitaufwand und scheidet daher als praktikable Lösung für häufige Reinigungsvorgänge aus.

Aus der DE 196 33 143 A1 ist eine weitere Vorrichtung zum Schneiden von Lebensmitteln bekannt, bei der am Austritt eines Zuführschachts hintereinander zwei Messergatter angeordnet sind, deren Messer rechtwinklig zueinander ausgerichtet sind. Die Messergatter sind mit kreisförmigen Schenkeln ihres Messerrahmens ebenfalls in je einem Führungsrahmen geführt, die als Gatterrahmen bezeichnet sind. Um das Montieren und Demontieren der Führungsrahmen zusammen mit den Messergattem zu vereinfachen, weisen Durchbrüche der Führungsrahmen, die auf Fixierbolzen des Maschinengestells aufgeschoben werden, seitlich offene Einführungsschlitze auf, so daß eine Montage bzw. Demontage sowohl in axiale als auch radiale Richtung der Fixierbolzen erfolgen kann.

Auch bei dieser bekannten Vorrichtung ist die Reinigung aufwendig, insbesondere wenn Schneidgut zwischen den Führungsmuffen der Führungsrahmen und den sich darin bewegenden Schenkeln des Messerrahmens zerquetscht wird. Ein Eindringen von Schneidgut in die vorgenannten Führungselemente kann wegen deren. unmittelbarer Nähe zu dem Förderquerschnitt kaum vermieden werden.

Soll die bekannte Vorrichtung mit einem Messergatter für einen großen Förderquerschnitt ausgestattet werden, so resultiert hieraus ein sehr hohes Gewicht der Messergatter-Führungsrahmen-Einheit, weshalb die Handhabung beim Reinigungsvorgang wesentlich erschwert wird.

Der Erfindung liegt die Aufgabe zugrunde, eine Schneidmaschine für Lebensmittel vorzuschlagen, bei der der Reinigungsaufwand für die in der Regel in der Maschine verbleibenden Hubstangen vermindert und die Führungen der Hubstangen vor dem Eindringen von Schneidgutteilen geschützt sind.

Ausgehend von einer Maschine der eingangs beschriebenen Art, wird diese Aufgabe erfindungsgemäß dadurch gelöst, daß sich die Durchführungen der Hubstangen (16v, 16h) durch eine Trennwand (44) des Antriebskastens (17) seitlich neben einer senkrechten Projektion des Messerrahmens (13v, 13h) in die Ebene der Trennwand (44) befinden.

Bei der erfindungsgemäßen Maschine liegt somit eine bewußte Vereinigung der Funktionen Krafteinleitung in den Messerrahmen einerseits und dessen Führung bei der oszillierenden Bewegung andererseits vor. Während die Krafteinleitung bei bekannten Vorrichtungen über einen Exzenterzapfen unmittelbar über einen entsprechenden Antriebsschlitz in einer stirnseitigen Verlängerung des Messerrahmens stattfindet und die Führung mittels Führungsmuffen eines separaten Führungsrahmens erfolgt, liegt bei der Maschine gemäß der Erfindung eine starre Kopplung zwischen den Führungsstangen und dem Messerrahmen vor. Da somit keine Relativbewegung zwischen den beiden vorgenannten Bauteilen auftritt, besteht keine Gefahr, daß Schneidgut zwischen einem Rahmenschenkel und einer diesen umgebenden Führungsmuffe zerquetscht wird. Die Führungsfunktion, die an den Kopplungsstellen zwischen Messerrahmen und Führungsstange ohne Relativbewegung erfüllt wird, erfordert bei der erfindungsgemäßen Maschine lediglich eine beliebig geartete Führung der Hubstangen, damit diese ihre oszillierende Bewegung ausführen können. Diese Lagerung der Hubstangen kann jedoch in hinreichend großer Entfernung von dem Förderquerschnitt angeordnet sein, so daß Schneidgut nicht bis in diese Bereiche vordringen kann und nahezu keine Verschmutzung der Hubstangen mehr auftritt und diese beim Reinigungsvorgang in der Regel in der Maschine verbleibenden Bauteile keinen großen Reinigungsaufwand erfordern.

Der Reinigungsaufwand der erfindungsgemäßen Maschine ist folglich besonders gering. Des weiteren wird die Handhabung bei der Reinigung besonders einfach, da lediglich das Messergatter, d.h. der Messerrahmen und die zugehörigen Messer, von den Hubstangen getrennt und aus der Maschine entfernt werden muß. Ein separater Führungsrahmen wie bei bekannten Maschinen ist nicht vorhanden. Auch bei sehr großen Messergattern, d.h. für Maschinen mit entsprechend hoher Leistungsfähigkeit, weist das zu entfernende Messergatter ein sehr akzeptables Gewicht auf.

Auf besonders einfache Weise läßt sich der Antrieb des Messergatters erzielen, wenn die Traverse mit einem Pleuel gekoppelt und auf einer Exzenterscheibe einer Antriebswelle gelagert ist. Dabei ist es besonders vorteilhaft, die Traverse aus zwei Wangen zu bilden, die endseitig über je eine auf eine zugeordnete Hubstange aufschiebbare Befestigungsmuffe miteinander verbunden sind, wobei das Pleuel zwischen den beiden Wangen angeordnet ist.

Dabei läßt sich beispielsweise die Befestigungsmuffe mittels Schrauben oder Muttem an einem Ende der Führungsstange fixieren. Aufgrund der Anordnung des Pleuels zwischen den beiden Wangen ist die Biegebeanspruchung eines das Pleuel mit den Wangen verbindenden Bolzens besonders gering.

Eine besonders kompakte Bauform der Maschine ergibt sich, wenn der Antrieb der Hubstangen unterhalb des Förderquerschnitts angeordnet ist.

Vorteilhafterweise werden die vertikalen Rahmenschenkel des Messerrahmens als Hohlprofile und die horizontalen Rahmenschenkel als abgewinkelte Bleche ausgebildet. An den letztgenannten Blechen lassen sich die Messer über spezielle Spannvorrichtungen besonders günstig befestigen. Die Hohlprofile der vertikalen Rahmenschenkel sind bei einem geringen Gewicht gut dazu geeignet, die nicht unerheblichen Spannkräfte der Messer aufzunehmen, ohne dabei knickgefährdet zu sein.

Eine hinsichtlich einer einfachen Montage und Demontage besonders bevorzugte Weiterbildung der Erfindung besteht darin, daß der Messerrahmen an seiner Oberseite mit zwei gegenüberliegenden, jeweils seitlich über die vertikalen Rahmenschenkel vorstehenden Haltearmen versehen ist, die jeweils mit einer Stirnseite der Hubstange verschraubbar sind.

Eine einfache Montage wird des weiteren dadurch begünstigt, daß der Messerrahmen an seiner Unterseite randseitig mit zwei Ausnehmungen versehen ist, mit deren Laibungen der Messerrahmen im montierten Zustand auf Tragzapfen abstützbar ist, die an zwei gegenüberliegenden Hubstangen befestigt sind.

Eine Montage des Messerrahmens erfolgt bei einer derartigen Ausgestaltung einfach dadurch, daß der Messerrahmen mit seinen Ausnehmungen auf der Unterseite auf die Tragzapfen aufgesetzt und sodann an seiner Oberseite mit in zwei Durchbohrungen in den Haltearmen geführten Schrauben mit der Hubstange verschraubt wird.

Eine einfache Befestigung der Tragzapfen besteht darin, daß diese mit jeweils einer aus zwei Halbschalen bestehenden Halteschelle verbunden sind, die jweils reibschlüssig an der zugeordneten Hubstange befestigbar sind. Auf diese Weise läßt sich der Befestigungspunkt eines Tragzapfens individuell variieren, was insbesondere hinsichtlich eventueller Toleranzen bei den Messerrahmenabmessungen von Vorteil ist.

Die Erfindung weiter ausgestaltend, ist vorgesehen, daß die Hubstangen in jeweils einer Führungsbüchse geführt sind, die sich unterhalb des Förderquerschnitts befinden und mittels einer durchgängigen Trennwand von einem mit dem zu schneidenden bzw. geschnittenen Lebensmittel in Kontakt kommenden Arbeitsbereich abgetrennt sind. Die Führungen der Hubstangen, in denen eine Relativbewegung zwisehen zwei Bauteilen stattfindet, sind auf diese Weise vor dem Eindringen von Teilen des Schneidguts geschützt angeordnet.

Schließlich kann ein Vordringen von Schneidgut zu den Führungsbüchsen mit noch größerer Sicherheit ausgeschlossen werden, wenn im Bereich von Durchführungen der Hubstangen durch die Trennwand Abstreifdichtungen vorgesehen sind.
Die Erfindung wird nachfolgend anhand eines Ausführungsbeispiels, das in der Zeichnung dargestellt ist, näher erläutert. Es zeigt:
- Fig. 1: eine Vorderansicht einer Schneidmaschine und
- Fig. 2: eine Seitenansicht der Schneidmaschine gemäß Fig. 1.

Die in den Figuren gezeigte Schneidmaschine 1 besteht aus den Hauptkomponenten Schneideinrichtung 2 und Vorschubeinrichtung 3. Die Vorschubeinrichtung 3 ist als Schwenkarm 4 ausgebildet, der um eine Drehachse 5 schwenkbar und über einen Antriebsarm 6 mittels eines Hydraulikzylinders 7, der von einer Hydraulikeinheit 8 versorgt wird, betätigbar ist.

Das obere Ende des Schwenkarms 4 bewegt sich auf einer flachen Kreisbahn innerhalb eines Zuführschachts 9, in den das in der Regel strangförmige, in der Zeichnung nicht dargestellte Schneidgut eingelegt und auf die in Fig. 2 links davon befindliche Schneideinrichtung 2 vorgeschoben wird.

Um auch bei Schneidgutsträngen, deren Höhe wesentlich geringer als die Höhe des Zufuhrschachts 9 ist, zu verhindern, daß sich das Schneidgut infolge der Messerbewegung in vertikaler Richtung bewegen kann, befindet sich in Vorschubrichtung vor der Schneideinrichtung 2 eine Niederhalteeinrichtung 10, deren Anpreßkraft über die Vorspannung einer Schraubenfeder 11 mittels eines Handrades 12 individuell eingestellt werden kann.

Die Schneideinrichtung 2 besteht im wesentlichen aus einem Messergatter, das einen im wesentlichen rechteckförmigen Messerrahmen 13 und eine Mehrzahl von darin eingespannten, parallel zueinander und vertikal verlaufenden Messern aufweist Aus Gründen der Übersichtlichkeit ist in den Figuren pro Messergatter lediglich ein Messer 14 und 15 jeweils in der Mitte der Messergatter dargestellt Das in Fig. 1 rechts dargestellte Messer 15 ist an dem in Vorschubrichtung hinteren Messerrahmen 13h und das in Fig. 1 links dargestellte Messer 14 an dem in Vorschubrichtung vorderen Messerrahmen 13v befestigt, wobei die Befestigung auf bekannte Weise erfolgt und daher an dieser Stelle nicht näher erläutert wird.

Obwohl sich die beiden Messerrahmen 13v und 13h in einem Abstand zueinander befinden, liegen sowohl die Vorderkanten als auch die Rückseiten der zugehörigen Messer 15 bzw. 14 innerhalb einer Ebene. Wie bei Gegenlaufgattern üblich, sind jeweils die beiden benachbarten Messer 15 eines Messers 14 des vorderen Messergatters dem hinteren Messergatter zugeordnet bzw. umgekehrt. Lediglich für die beiden randseitig angeordneten Messer 14 und 15 trifft diese Aussage selbstverständlich nicht zu.

Die beiden Messergatter werden gegenläufig oszillierend angetrieben, wozu die beiden Messerrahmen 13v und 13h jeweils mit zwei Hubstangen 16v und 16h gekoppelt sind. Die Hubstangen 16v und 16h sind jeweils paarweise in einem unteren Antriebskasten 17 der Maschine 1 mittels einer Traverse 18v bzw. 18h verbunden. Jede der Traversen besteht aus zwei parallel zueinander verlaufenden Wangen 19, die jeweils endseitig über Befestigungsmuffen 20 miteinander verschweißt sind. Mit den Befestigungsmuffen 20 sind die beiden Traversen 18v und 18h jeweils auf verjüngte Endbereiche 21 der Hubstangen 16v und 16h aufgepreßt und mit Muttern 22 gesichert Die Führung der Hubstangen 16v und 16h und somit auch der daran befestigten Messergatter erfolgt in erster Linie über jeweils zwei Führungsbuchsen 23, die sich innerhalb des mit Hilfe einer Trennwand 44 nach oben abgeschlossenen Antriebskastens 17 befinden und fest mit einem Maschinengestell verbunden sind. Damit aus dem Arbeitsbereich keine Schnittgutteile in den Antriebskasten 17 eindringen können, sind die Durchführungen der Hubstangen 16v, 16h durch die Trennwand 44 mit Abstreifdichtungen 45 verschlossen.

Die Führungsbuchsen 23 sind im Inneren mit Teflonbuchsen 24 ausgekleidet, woraus eine schmierungs- und wartungsfreie Lagerung mit niedrigem Reibungskoeffizient und hoher Lebensdauer resultiert.

Mit den Wangen 18v und 18h ist jeweils ein Pleuel 25v und 25h verbunden, das sich jeweils an seinem unteren Ende über Lagerbolzen 26 an beiden Wangen 19 der Traverse 18v bzw. 18h abstützt und an seinem oberen Ende auf einer Exzenter-. scheibe 27v und 27h gelagert ist. Die beiden Exzenterscheiben 27v und 27h befinden sich axial nebeneinander auf einer in dem Maschinengestell gelagerten Antriebswelle 28, die über eine Riemenscheibe 29 von einem Elektromotor 30 angetrieben wird.

Zur axialen Sicherung der Pleuel 25v und 25h auf der Antriebswelle 28 sind diese jeweils beidseitig von auf die Antriebswelle 28 aufgeschobenen Sicherungsscheiben 31 und 32 gehalten, wobei die mittlere Sicherungsscheibe 32 eine Abstützfunktion für beide Pleuel 25v und 25h übernimmt.

Bei laufendem Elektromotor 30 wird eine linear oszillierende Bewegung sowohl der Traversen 18v, 18h als auch der Hubstangen 16v, 16h als auch der Messerrahmen 13v, 13h bzw. der damit verbundenen Messergatter hervorgerufen. Auf die im Ausführungsbeispiel gezeigte zweite Führungsbuchse für die Führung der Hubstangen 16v, 16h im Bereich der oberen Messerbefestigung kann bei entsprechender Dimensionierung der unteren Führungsbuchsen 23 bzw. des Hubstangenquerschnitts ganz verzichtet werden.

Die Befestigung der Messerrahmen 13v, 13h an den Paaren der Hubstangen 16v, 16h geschieht auf die folgende Weise: Die Messerrahmen 13v, 13h bestehen aus jeweils zwei im Querschnitt rechteckförmigen und aus Hohlprofilen gebildeten senkrechten Rahmenschenkeln 34 sowie zwei aus Blechen gebildeten horizontalen Rahmenschenkeln 35o und 35u, die miteinander verschweißt sind. Die vertikalen Rahmenschenkel 34 sind an ihrer unteren Stirnseite mit U-förmigen Ausnehmungen 36 versehen, in die daran angepaßte Tragzapfen 37 eingreifen. Diese Tragzapfen 37 sind jeweils mit einer inneren Halbschale 38i verbunden, die zusammen mit jeweils einer äußeren Halbschale 38a eine Halteschelle 39 bilden. Beide Halbschalen 38i und 38a der Halteschelle 39 werden mittels zweier Schrauben zusammengepreßt und ermöglichen somit eine reibschlüssige Fixierung an den zugeordneten Hubstangen 16v, 16h. Die reibschlüssige Verbindung ermöglicht eine individuelle Positionierung der Tragzapfen 37.

An der Oberseite der Messerrahmen 13v, 13h ist der im Querschnitt L-förmige horizontale Rahmenschenkel 35o mit einem horizontal ausgerichteten Randstreifen 40 versehen. Dieser Randstreifen 40 erstreckt sich in Form zweier Haltearme 41 seitlich über die vertikalen Rahmenschenkel 34 hinaus, wobei die Haltearme 41 jeweils mit einer Durchgangsbohrung versehen sind.

Wenn die Unterseite der Messerrahmen 13v, 13h auf den Tragzapfen 37 aufliegt, kommen auch die Haltearme 41 an einer zugeordneten Stirnseite 42 der Hubstangen 16v, 16h zur Anlage. In dieser Stellung läßt sich der Messerrahmen 13v, 13h mittels jeweils einer Schraube 43, die durch die Durchgangsbohrung in dem Haltearm 41 führbar ist, an der Hubstange 16v, 16h befestigen. Zur Montage bzw. Demontage der Messergatter ist somit lediglich das Anziehen bzw. Lösen der jeweils zwei Schrauben 43 erforderlich.

Trotz ihrer nicht unbeträchtlichen Ausdehnung sind die Messergatter vergleichsweise leicht und daher einfach zu handhaben, weil keinerlei Führungsrahmen zusammen mit den Messergattem aus der Schneidmaschine 1 entfernt werden muß. Die im wesentlichen von Verschmutzungen frei bleibenden Hubstangen 16v, 16h verbleiben bei der Gatterreinigung innerhalb der Schneidmaschine 1.

## Patentansprüche

1. Maschine zum Schneiden von Lebensmitteln, insbesondere von Fleischwaren, in Scheiben oder Streifen, mit einer Schneideinrichtung (2), die mindestens ein oszillierend antreibbares Messergatter aufweist, sowie mit einer Vorschubeinrichtung (3), mit der das Schneidgut der Schneideinrichtung (2) zuführbar ist, wobei das Messergatter einen Messerrahmen (13v, 13h) aufweist, innerhalb dessen eine Mehrzahl parallel zueinander ausgerichteter Messer (14, 15) einspannbar ist, wobei der Messerrahmen (13v, 13h) starr mit mindestens zwei Hubstangen (16v, 16h) koppelbar ist, die linear oszillierend antreibbar und außerhalb eines Förderquerschnitts des zu schneidenden Lebensmittels angeordnet sind und wobei eine die Hubstangen (16v, 16h) verbindende Traverse (18v, 18h) innerhalb eines unteren Antriebskastens ( 17) der Maschine (1) angeordnet ist, **dadurch gekennzeichnet, daß** sich die Durchführungen der Hubstangen (16v, 16h) durch eine Trennwand (44) des Antriebskastens (17) seitlich neben einer senkrechten Projektion des Messerrahmens (13v, 13h) in die Ebene der Trennwand (44) befinden.

2. Maschine nach Anspruch 1, **dadurch gekennzeichnet, daß** die Traverse (18v, 18h) mit einem Pleuel (25v, 25h) gekoppelt ist, das auf einer Exzenterscheibe (27 v, 27h) einer Antriebswelle (28) gelagert ist.

3. Maschine nach Anspruch 2, **dadurch gekennzeichnet, daß** die Traverse (18v, 18h) aus zwei Wangen (19) besteht, die endseitig über je eine auf eine zugeordnete Hubstange (16v, 16h) aufschiebbare Befestigungsmuffe (20) miteinander verbunden sind, wobei das Pleuel (25v, 25h) zwischen den beiden Wangen (19) angeordnet ist.

4. Maschine nach einem der Ansprüche 1 bis 3, **dadurch gekennzeichnet, daß** sich der Antrieb der Hubstangen (16v, 16h) unterhalb des Förderquerschnitts befindet.

5. Maschine nach einem der Ansprüche 1 bis 4, **dadurch gekennzeichnet, daß** die vertikalen Rahmenschenkel (34) des Messerrahmens (13v, 13h) als Hohlprofile und die horizontalen Rahmenschenkel (35o, 35u) des Messerrahmens (13v, 13h) als abgewinkelte Bleche ausgebildet sind.

6. Maschine nach einem der Ansprüche 1 bis 5, **dadurch gekennzeichnet, daß** der Messerrahmen (13v, 13h) an seiner Oberseite mit zwei gegenüberliegenden, jeweils seitlich über die vertikalen Rahmenschenkel (34) vorstehenden Haltearmen (41) versehen ist, die jeweils mit einer Stirnseite (42) der Hubstange (16v, 16h) verschraubbar sind.

7. Maschine nach einem der Ansprüche 1 bis 6, **dadurch gekennzeichnet, daß** der Messerrahmen (13v, 13h) an seiner Unterseite randseitig mit zwei Ausnehmungen (36) versehen ist, mit deren Laibungen der Messerrahmen (13v, 13h) im montierten Zustand auf Tragzapfen (37) abstützbar ist, die an zwei gegenüberliegenden Hubstangen (16v, 16h) befestigt sind.

8. Maschine nach Anspruch 7, **dadurch gekennzeichnet, daß** die Tragzapfen (37) mit jeweils einer aus zwei Halbschalen (38a, 38i) bestehenden Halteschelle (39) verbunden sind, die jeweils reibschlüssig an der zugeordneten Hubstange (16v, 16h) befestigbar sind.

9. Maschine nach einem der Ansprüche 1 bis 8, **dadurch gekennzeichnet, daß** die Hubstangen (16v, 16h) in jeweils einer Führungsbüchse (23) geführt sind, die sich unterhalb des Förderquerschnitts befinden und mittels einer durchgängigen Trennwand (44) von einem mit dem zu schneidenden bzw. geschnittenen Lebensmittel in Kontakt kommenden Arbeitsbereich abgetrennt sind.

10. Maschine nach Anspruch 9, **dadurch gekennzeichnet, daß** im Bereich von Durchführungen der Hubstangen (16v, 16h) durch die Trennwand (44) Abstreifdichtungen (45) vorgesehen sind.

## Claims

1. A machine for cutting food, especially meat, in slices or strips with a cutting device (2) comprising at least one blade grating drivable in an oscillating fashion, as well as with a feeding device (3) with which the material to be cut can be supplied to the cutting device (2), with the blade grating comprising a blade frame (13v, 13h) within which a plurality of blades (14, 15) which are aligned parallel with respect to each other can be clamped, with the blade frame (13v, 13h) being couplable in a rigid fashion with at least two lifting rods (16v, 16h) which can be driven in a linearly oscillating way and with a traverse (18v, 18h) connecting the lifting rods (16v, 16h) being arranged within a lower drive box (17) of the machine (1), **characterized in that** the leadthroughs of the lifting rods (16v, 16h) through a separating wall (44) of the drive box (17) are located laterally adjacent to a perpendicular projection of the blade frame (13v, 13h) into the plane of the separating wall (44).

2. A machine as claimed in claim 1, **characterized in that** the traverse (18v, 18h) is coupled with a connecting rod (25v, 25h) which is held on an eccentric disk (27v, 27h) of a drive shaft (28).

3. A machine as claimed in claim 2, **characterized in that** the traverse (18v, 18h) consists of two cheeks (19) which are mutually connected at the end side via a fixing sleeve (20) each which can be slid onto an associated lifting rod (16v, 16h), with the connecting rod (25v, 25h) being arranged between the two cheeks (19).

4. A machine as claimed in one of the claims 1 to 3, **characterized in that** the drive of the lifting rods (16v, 16h) is situated below the conveying cross section.

5. A machine as claimed in one of the claims 1 to 4, **characterized in that** the vertical legs (34) of the blade frame (13v, 13h) are arranged as hollow profiles and the horizontal legs (35o, 35u) of the blade frame (13v, 13h) as bent sheets.

6. A machine as claimed in one of the claims 1 to 5, **characterized in that** the blade frame (13v, 13h) is provided on its upper side with two opposite holding arms (41) which project laterally beyond the vertical legs (34) and which can each be screwed together with a face side (42) of the lifting rod (16v, 16h).

7. A machine as claimed in one of the claims 1 to 6, **characterized in that** the blade frame (13v, 13h) is provided on its bottom side on the edge with two recesses (36) with whose intradoses the blade frames (13v, 13h) can be supported in the mounted state on supporting pins (37) which are fastened to two oppositely disposed lifting rods (16v, 16h).

8. A machine as claimed in claim 7, **characterized in that** the supporting pins (37) are connected to a holding bracket (39) which consists of two half-shells (38a, 38i) and which can be fastened in a frictionally engaged manner to the associated lifting rod (16v, 16h).

9. A machine as claimed in one of the claims 1 to 8, **characterized in that** the lifting rods (16v, 16h) are each guided in a guide bush (23) which are located below the conveyance cross section and are separated by means of a continuous separating wall (44) from a working zone coming into contact with the food to be cut or sliced.

10. A machine as claimed in claim 9, **characterized in that** wiping seals (45) are provided in the region of the leadthroughs of the lifting rods (16v, 16h) through the separating wall (44).

## Revendications

1. Machine à couper en tranches ou en bandes un produit alimentaire, notamment de la viande et de la charcuterie, avec un organe de coupe (2) comportant au moins une grille de lames de coupe destinée à être actionnée de manière à osciller, ainsi qu'avec un dispositif d'avancement (3) permettant d'acheminer le produit à couper vers l'organe de coupe (2), la grille de lames de coupe comportant un cadre (13v, 13h) à l'intérieur duquel une pluralité de lames parallèles (14, 15) est destinée à être fixée par serrage, ledit cadre (13v, 13h) étant adapté pour être assujetti par l'intermédiaire d'une liaison rigide à au moins deux tiges de levage (16v, 16h) qui sont aptes à être actionnées de manière à osciller linéairement et qui sont agencées en dehors d'une section d'avancement du produit alimentaire à coupe, un palonnier (18v, 18h) reliant les deux tiges de levage (16v, 16h) étant agencé dans une boîte de commande inférieure (17) de la machine (1), **caractérisée en ce que** les orifices ménagés dans la cloison (44) de la boîte de commande (17) et destinés au passage des tiges de levage (16v, 16h) sont situés latéralement à côté d'une saillie verticale du cadre (13v, 13h) perpendiculaire au plan de la cloison (44).

2. Machine selon la revendication 1, **caractérisée en ce que** le palonnier (18v, 18h) est relié à une bielle (25v, 25h) qui est supportée par un plateau excentrique (27v, 27h) d'un arbre menant (28).

3. Machine selon la revendication 2, **caractérisée en ce que** le palonnier (18v, 18h) est constitué de deux flasques (19) qui sont chacun reliés à leur extrémité par un manchon de fixation (20) destiné à coiffer la tige de levage (16v, 16h) à laquelle il est associé, la bielle (25v, 25h) étant agencée entre les deux flasques (19).

4. Machine selon l'une quelconque des revendications 1 à 3, **caractérisée en ce que** la commande des tiges de levage (16v, 16h) est située en dessous de la section d' avancement.

5. Machine selon l'une quelconque des revendications 1 à 4, **caractérisée en ce que** les montants (34) du cadre (13v, 13h) sont conformés en forme de profilé creux et que les traverses (35o, 35u) du cadre (13v, 13h) sont conformées en forme de tôles coudées.

6. Machine selon l'une quelconque des revendications 1 à 5, **caractérisée en ce que** le cadre (13v, 13h) comporte, sur sa face supérieure, deux bras de retenue (41) situés en regard et débordant chacun latéralement les montants (34) du cadre, lesdits bras de retenue étant adaptés pour être vissés à une face d'extrémité (42) de la tige de levage (16v, 16h).

7. Machine selon l'une quelconque des revendications 1 à 6, **caractérisée en ce que** le cadre (13v, 13h) comporte, sur le bord de sa face inférieure, deux découpes (36) par l'intrados desquelles le cadre (13v, 13h) est destiné à être en appui sur des tourillons porteurs (37) fixés sur deux tiges de levage (16v, 16h) situées en regard.

8. Machine selon la revendication 7, **caractérisée en ce que** les tourillons porteurs (37) sont reliés chacun à un collier de retenue (39) constitué de deux demi-coques (38a, 38i) adaptées pour être solidarisées à la tige de levage (16v, 16h) associée par l'intermédiaire d'une liaison par friction.

9. Machine selon l'une quelconque des revendications 1 à 8, **caractérisée en ce que** les tiges de levage (16v, 16h) sont chacune guidées dans une douille de guidage (23) qui est située en dessous de la section d'avancement et qui est séparée, par une cloison (44) munie d'orifices traversants, d'une zone de travail venant au contact du produit alimentaire à couper ou déjà coupé.

10. Machine selon la revendication 9, **caractérisée en ce que** des joints racleurs (45) sont prévus à la hauteur des orifices ménagés dans la cloison (44) et destinés au passage des tiges de levage (16v, 16h).
